# EUROPÄISCHE PATENTSCHRIFT

(11) **EP 4 041 472 B1**
(45) Veröffentlichungstag und Bekanntmachung des Hinweises auf die Patenterteilung: **23.04.2025**
(21) Anmeldenummer: 20807731.3
(22) Anmeldetag: 16.11.2020
(51) Int. Cl.: B21D 43/18, B21D 51/44

(54) **VERFAHREN UND VORRICHTUNG ZUR HERSTELLUNG VON AUFREISSDECKELN**
METHOD AND DEVICE FOR PRODUCING TEAR-OPEN LIDS
PROCÉDÉ ET DISPOSITIF POUR LA FABRICATION DE COUVERCLES À OUVERTURE PAR DÉCHIRURE

(30) Priorität: 22.11.2019 CH 14782019
(43) Veröffentlichungstag der Anmeldung: 17.08.2022
(73) Patentinhaber: Soudronic AG, 8962 Bergdietikon (CH)
(72) Erfinder: GYSI, Peter, 5454 Bellikon (CH); OBERHOLZER, Marcel, 8962 Bergdietikon (CH)
(74) Vertreter: E. Blum & Co. AG
(86) Internationale Anmeldenummer: PCT/EP2020/082266
(87) Internationale Veröffentlichungsnummer: WO 2021/099267

(56) Entgegenhaltungen:
- WO-A1-2012/127672
- WO-A1-2018/191828
- CN-A- 108 817 195
- DE-A1- 2 637 085
- US-A1- 2008 245 201
- US-B1- 6 705 979

## Beschreibung

### Gebiet der Erfindung

Die Erfindung betrifft ein Verfahren zur Herstellung von Aufreissdeckeln gemäss dem Oberbegriff von Patentanspruch 1.

### Hintergrund

Aufreissdeckel (sog. Peel Off Ends oder POE) sind bekannt, so z.B. aus DE-U 298 17 592 oder aus DE-U 92 03 953.

Mit Bezugnahme auf die Figuren 1 bis 6 kann eine dem Fachmann aus WO 2018/191828 A1 bekannte Herstellung von Aufreissdeckeln nach Stand der Technik kurz erläutert werden.

Figur 1 zeigt einen Deckelrohling 9. Am Anfang des Transportwegs einer bekannten Herstellvorrichtung 10 ist ein Stapel 11 gezeigt, der eine Vielzahl von solchen Deckelrohlingen 9 enthält, die einzeln abgestapelt und entlang des Transportwegs von verschiedenen Bearbeitungsstationen 14, 19, 21, 25, 26 bearbeitet werden, wobei aus den Deckelrohlingen 9 zunächst Deckelringe 8 gebildet werden (siehe Fig. 2) und diese dann bis zum fertigen Aufreissdeckel 27 (siehe Fig. 5) weiter bearbeitet werden. Die Deckelrohlinge 9 sind z.B. runde oder ovale Scheiben aus beschichtetem und damit gegen Korrosion geschütztem Metall, insbesondere aus beschichtetem Weissblech oder Aluminiumblech. Sie weisen z.B. einen Durchmesser von 11 cm auf. Diese Rohlinge 9 sind bereits an ihrem Rand 12 durch eine nicht dargestellte Bearbeitungsmaschine vorgeformt worden und die Ausbildung des Randes 12 dient später der Befestigung des fertigen Aufreissdeckels 27 an einem Behälter 28 bzw. einer Dose durch eine Falzverbindung. Dies ist dem Fachmann bekannt und wird hier nicht weiter erläutert.

Die Fördereinrichtung 13, welche die Deckelrohlinge, die Deckelringe und die Aufreissdeckel in der Herstellvorrichtung 10 entlang des Transportweges in Richtung des Pfeils A von einer Bearbeitungsstation zur nächsten Bearbeitungsstation fördert, wird insbesondere von zwei parallel laufenden Zahnriemen gebildet, an denen Aufnahmen für die Deckelrohlinge bzw. Deckelringe vorgesehen sind, wie dem Fachmann aus WO 2006/017953 bekannt. Auch dies wird hier nicht weiter erläutert. Bei den jeweiligen Bearbeitungsstationen nach Stand der Technik, die dem Fachmann bekannt sind und hier nur schematisch dargestellt sind, wird der zu bearbeitende Rohling bzw. Ring jeweils von der Fördereinrichtung abgehoben und von der Bearbeitungsstation bearbeitet und wieder an die Fördereinrichtung zurück gegeben. Dies ist bei den Bearbeitungsstationen mit auf und ab weisenden Pfeilen angedeutet. Bei den Bearbeitungsstationen ist jeweils unterhalb des Fördermittels der Antrieb der Bearbeitungsstationen angedeutet. Dieser dient zum Heben und Senken der Rohlinge und Deckelringe und zur Durchführung der jeweiligen Bearbeitungsschritte.

In einer Stanzbearbeitungsstation 14 wird zunächst aus dem Deckelrohling 9 ein Deckelring 8 gebildet, indem ein mittlerer Teil 16 des Rohlings nach unten ausgestanzt und in der Regel als Abfall entsorgt wird (siehe Fig. 2). Damit wird die Entnahmeöffnung 17 des Aufreissdeckels gebildet, die in einem späteren Herstellungsschritt mit der Aufreissfolie 24 verschlossen wird. An die Entnahmeöffnung 17 anschliessend verbleibt ein Siegelflansch 18. In einer Bearbeitungsstation 19 wird der Rand der Entnahmeöffnung 17 zu einem Kragen 20 nach oben gezogen (siehe Fig. 3). Dieser Kragen 20 wird in einer weiteren Bearbeitungsstation 21 zur Entnahmeöffnung hin oder von dieser weg eingerollt, zu einem sogenannten "Curl". Diese Einrollung 22, die sodann den Rand der Entnahmeöffnung 17 bildet, sorgt dafür, dass der Benützer der Dose bei der Entnahme des Inhalts der Dose vor der scharfkantigen Schnittkante 23 geschützt ist. Je nach Umfang der Einrollung wird diese als "C-Curl" (Schnittkante nicht innerhalb der Einrollung angeordnet) oder als "Retort-Curl" (Schnittkante innerhalb der Einrollung angeordnet) bezeichnet, und "Curls", welche von der Entnahmeöffnung weg eingerollt werden, werden als "Reverse-C-Curl" bzw. als "Reverse-Retort-Curl" bezeichnet. In dem hier gezeigten Fall wird ein sogenannter Retort-Curl 22 gebildet (siehe Fig. 4).

Die bisherigen Herstellungsschritte sind in einer Lage durchgeführt worden, bei welcher die Deckelrohlinge 9 und Deckelringe 8 mit ihrer späteren Oberseite bzw. mit dem Siegelflansch 18 nach unten weisend angeordnet waren. Dies ist eine bevorzugte Ausführung auch bei der vorliegenden Erfindung. Wie erwähnt, wird der Rohling 9 bzw. der Ring 8 in den einzelnen Bearbeitungsstationen 14, 19 und 21 von der Fördereinrichtung 13 abgehoben, bearbeitet und wieder zurück gelegt, worauf die Fördereinrichtung Förderschritte ausführt, welche die Deckelrohlinge 9 bzw. Deckelringe 8 zur nächsten Bearbeitungsstation führen. Werden die Herstellungsschritte, wie dargestellt, mit nach unten weisendem Siegelflansch 18 durchgeführt, so folgt nun eine Wendestation 23, welche die Deckelringe 8 wendet, so dass bei der weiteren Bearbeitung der Siegelflansch 18 nach der Wendestation 23 in der Fördereinrichtung 13 und in den Bearbeitungsstationen 25, 26 oben liegt.

Danach wird die Aufreissfolie 24 auf den Siegelflansch 18 aufgesiegelt, was zweistufig mit einer Vorsiegelstation 25 und einer Hauptsiegelstation 26 erfolgen kann. Auch der Siegelvorgang ist dem Fachmann bekannt und wird hier nicht weiter erläutert. Es können weitere Bearbeitungsstationen folgen, in denen eine Prägung der Siegelfolie 24 erfolgt, die Aufreisslasche 15 positioniert wird und eine Dichtheitsprüfung erfolgt. Auch dies ist dem Fachmann bekannt und wird hier nicht weiter erläutert. Am Ende der bekannten Herstellvorrichtung 10 werden fertige Aufreissdeckel 27 ausgegeben (siehe Fig. 5), deren Entnahmeöffnung 17 von einer Aufreissfolie 24 überspannt ist, die am Siegelflansch 18 aufgesiegelt ist. Der Rand der Entnahmeöffnung 17 wird hier durch den Retort-Curl 22 gebildet. Der fertige Aufreissdeckel 27 kann mittels seines Falzrandes 12 an einem Dosenmantel (der in Figur 5 nur mit einem Wandteil 28 angedeutet ist) befestigt werden und verschliesst somit die Dose. Dies erfolgt im Abfüllbetrieb, in welchem die Dose mit einem Füllgut befüllt worden ist. Die gefüllte Dose kann später geöffnet werden, indem die Aufreissfolie 24 mittels deren Aufreisslasche 15 vom Deckelring 8 weggerissen wird, wodurch die Entnahmeöffnung 17 freigelegt wird.

Bei der zuvor beschriebenen Anlage gemäss dem Stand der Technik entsteht bei der Stanzbearbeitung des Deckelrohlings auf der bestimmungsgemässen Aussenseite (Unterseite) des erzeugten Deckelrings ein Stanz- bzw. Schnittgrat, was insbesondere dann suboptimal ist, wenn anschliessend ein "Reverse-Curl" (Einrollung von der Entnahmeöffnung weg) erzeugt wird. Hier wäre es aus produktionstechnischer Sicht wünschenswert, wenn der (unvermeidliche) Stanz- oder Schnittgrat auf der bestimmungsgemässen Innenseite (Oberseite) des erzeugten Deckelrings entstehen würde, bei ansonsten unverändertem Verfahrensablauf bzw. Anlagenkonzept.

Aus DE 26 37 085 A1 ist eine Vorrichtung zum Ausstossen des Stanzabfalles oder Stanzteiles bei einem Stanzwerkzeug mit Abstreifer bekannt. Dabei wird der Stanzabfall oder das Stanzteil mittels Druckluft durch die Matrize hindurch ausgestossen.

### Darstellung der Erfindung

Der Erfindung liegt die Aufgabe zu Grunde, technische Lösungen zur Verfügung zu stellen, mit denen die zuvor beschriebenen bekannten und etablierten Verfahren und Vorrichtungen zur Herstellung von Aufreissdeckeln mit möglichst geringem anlagentechnischen Aufwand derartig modifiziert werden können, dass bei im Wesentlichen unverändertem Verfahrensablauf und Anlagenkonzept der Stanz- bzw. Schnittgrat auf der anderen Deckelseite entsteht.

Diese Aufgabe wird durch das Verfahren gemäss Patentanspruch 1 gelöst.

Gemäss diesem betrifft ein erster beanspruchter Aspekt der Erfindung ein Verfahren zur Herstellung eines Aufreissdeckels. Dabei wird aus einem Deckelrohling durch eine Stanzbearbeitung mit einem Stanzwerkzeug ein Deckelring mit einer zentralen Entnahmeöffnung gebildet, die von einem Siegelflansch umgeben ist. Das Stanzwerkzeug weist eine Matrize und einen Schneidstempel auf.

Der Rand der Entnahmeöffnung wird sodann durch Ziehen zu einem Kragen geformt, welcher auf der bei der späteren bestimmungsgemässen Verwendung des herzustellenden Deckels die Deckelinnenseite bildende Seite (bestimmungsgemässe Deckelinnenseite) von dem Siegelflansch weg ragt.

Anschliessend wird der Kragen an seinem freien Ende eingerollt und sodann auf den Siegelflansch, auf der bei der späteren bestimmungsgemässen Verwendung des herzustellenden Deckels die Deckelaussenseite bildende Seite (bestimmungsgemässe Deckelaussenseite), eine Aufreissfolie aufgesiegelt oder aufgeklebt.

Erfindungsgemäss wird bei der Stanzbearbeitung die Matrize auf der bei der späteren bestimmungsgemässen Verwendung des herzustellenden Deckels die Deckelinnenseite bildende Seite (bestimmungsgemässe Deckelinnenseite) angeordnet und der Schneidstempel wird von der bei der späteren bestimmungsgemässen Verwendung des herzustellenden Deckels die Deckelaussenseite bildende Seite (bestimmungsgemässen Deckelaussenseite) her unter einem Ausstanzen eines Stanzbatzens in die Matrize eingefahren.

Der so erzeugte Stanzbatzen wird mittels Druckluft durch die Matrize hindurch zu einer Fördereinrichtung gefördert, mit welcher er aus dem Werkzeugbereich entfernt wird.

Durch die Erfindung wird es möglich, die heute bekannten und etablierten Verfahren und Vorrichtungen zur Herstellung von Aufreissdeckeln mit sehr geringem Aufwand dahingehend zu modifizieren, dass bei im Wesentlichen unverändertem Verfahrensablauf und Anlagenkonzept der Stanz- bzw. Schnittgrat auf der bei der späteren bestimmungsgemässen Verwendung des herzustellenden Deckels die Deckelaussenseite bildenden Seite (bestimmungsgemässe Deckelaussenseite)entsteht.

In einer bevorzugten Ausführungsform des Verfahrens wird ein Deckelrohling verwendet, welcher aus einem ferromagnetischen Material besteht. Als Fördereinrichtung zum Entfernen des Stanzbatzens aus dem Werkzeugbereich wird dabei ein Magnet-Förderband eingesetzt. Hierdurch lässt sich auf engsten Raum und mit einem Minimum an bewegten Bauteilen ein funktionssicheres Handling und Abführen der Stanzbatzen realisieren.

In einer anderen bevorzugten Ausführungsform des Verfahrens wird als Fördereinrichtung zum Entfernen des Stanzbatzens aus dem Werkzeugbereich ein Vakuum-Förderband eingesetzt. Hierdurch lässt sich ebenfalls auf engstem Raum und mit einem Minimum an bewegten Bauteilen ein funktionssicheres Handling und Abführen der Stanzbatzen realisieren und es können sowohl ferromagnetische wie auch nicht-ferromagnetische Deckelrohlinge verarbeitet werden, z.B. aus Aluminium.

Magnet- und Vakuum-Förderbänder sind auf dem Gebiet der Fördertechnik allgemein bekannt und müssen deshalb hier nicht genauer erläutert werden.

Die Druckluft, welche zur Förderung des Stanzbatzens zu der Fördereinrichtung verwendet wird, wird mit Vorteil durch den Schneidstempel hindurch zugeführt.

Dabei ist es bevorzugt, dass die durch den Schneidstempel hindurchgeführte Druckluft auf der dem Deckelrohling bzw. dem Stanzbatzen zugewandten Seite des Schneidstempels über eine oder mehrere Austrittsöffnungen zum Austritt gebracht wird. Auf diese Weise kann der Stanzbatzen direkt auf seiner dem Schneidstempel zugewandten Seite mit der Luft beaufschlagt und dadurch zuverlässig von diesem weggeführt werden.

Mit Vorteil wird die durch den Schneidstempel hindurchgeführte Druckluft auf der dem Deckelrohling bzw. dem Stanzbatzen zugewandten Seite des Schneidstempels über mehrere identische Austrittsöffnungen, welche identische Abstände zueinander aufweisen, zum Austritt gebracht. Durch eine derartige Konfiguration der Austrittsöffnungen lässt sich ein Schrägstellen bzw. Verkanten des Stanzbatzens in der Matrize wirkungsvoll verhindern.

Weiter ist es bei den Ausführungsformen des Verfahrens, bei welchen die durch den Schneidstempel hindurchgeführte Druckluft auf der dem Deckelrohling bzw. dem Stanzbatzen zugewandten Seite des Schneidstempels über eine oder mehrere Austrittsöffnungen zum Austritt gebracht wird, bevorzugt, dass diese Druckluft, welche zur Förderung des Stanzbatzens zur Fördereinrichtung verwendet wird, intermittierend bereitgestellt wird. Dies geschieht mit Vorteil derart, dass bei geöffnetem Werkzeug keine Druckluft bereitgestellt wird und bei geschlossenem Werkzeug Druckluft bereitgestellt wird. Hierdurch wir die Prozessführung vereinfacht und es kann gegenüber einer permanenten Beaufschlagung Energie gespart werden.

Dabei ist es weiter bevorzugt, dass die Austrittsöffnungen erst beginnend mit Beginn der Stanzbearbeitung oder noch bevorzugter erst nach erfolgter Stanzbearbeitung mit der Druckluft beaufschlagt werden, bevorzugterweise ab Erreichen des Bewegungsendpunktes des Schneidstempels, welcher bei nach oben arbeitenden Schneidstempeln der obere Totpunkt der Bewegung des Schneidstempels ist.

Im letztgenannten Fall ist der Stanzbatzen vollständig vom Deckelrohling getrennt bevor eine Beaufschlagung mit Druckluft erfolgt, was den Vorteil ergibt, dass ein sauber kontrollierbarer Prozessablauf möglich wird.

In einer ersten bevorzugten Variante des erfindungsgemässen Verfahrens wird der Kragen, welcher aus dem Rand der Entnahmeöffnung durch Ziehen gebildet wird, zur Entnahmeöffnung hin eingerollt, zu einem C-Curl oder zu einem Retort-Curl.

In einer zweiten bevorzugten Variante des erfindungsgemässen Verfahrens wird der Kragen, welcher aus dem Rand der Entnahmeöffnung durch Ziehen gebildet wird, von der Entnahmeöffnung weg eingerollt, zu einem Reverse-C-Curl oder zu einem Reverse-Retort-Curl. Bei dieser zweiten Variante kommen die Vorteile der Erfindung besonders deutlich zum Tragen.

Weiter ist es bei dem erfindungsgemässen Verfahren bevorzugt, dass bei der Stanzbearbeitung der Schneidstempel bewegt wird und die Matrize stationär ist, dass bei der Schneidbearbeitung der Schneidstempel von unten nach oben in die Matrize eindringt und/oder dass der Deckelring zwischen dem Einrollen des Kragens und dem Aufsiegeln bzw. Aufkleben der Aufreissfolie gewendet wird. Hierdurch wird es möglich, heute bekannte und etablierte Produktionsanlagen mit geringen Modifikationen an der Stanzbearbeitungsstation für die Durchführung des Verfahrens zu verwenden. Eine entsprechende erfindungsgemässe Stanzbearbeitungsstation ist Gegenstand des dritten Aspekts der Erfindung, welcher an späterer Stelle noch erläutert werden wird.

Bevorzugterweise wird nach der Stanzbearbeitung der Deckelring in einer ersten Transportrichtung aus dem Schneidwerkzeug gefördert und der Stanzbatzen mit der Fördereinrichtung in einer zweiten Transportrichtung aus dem Werkzeugbereich entfernt, welche quer zur ersten Transportrichtung verläuft, insbesondere senkrecht zur ersten Transportrichtung. Hierdurch ergibt sich der Vorteil, dass die Stanzbatzen mit der Fördereinrichtung direkt in den Bereich vor oder hinter der Produktionsanlage abgeführt werden können.

Ein zweiter nicht beanspruchter Aspekt der Erfindung betrifft eine Vorrichtung zur Herstellung von Aufreissdeckeln, bei welchen auf deren Oberseite eine Aufreissfolie auf einer um eine Entnahmeöffnung angeordneten Siegelfläche aufgesiegelt oder aufgeklebt ist. Bevorzugterweise ist die Vorrichtung ausgestaltet zur Herstellung von Aufreissdeckeln nach dem Verfahren gemäss dem ersten Aspekt der Erfindung.

Die Vorrichtung umfasst eine erste Fördereinrichtung für Deckelrohlinge, Deckelringe und Aufreissdeckel sowie Bearbeitungsstationen, welche in Förderrichtung aufeinander folgend zur Bearbeitung der Deckelrohlinge, Deckelringe und Aufreissdeckel vorgesehen sind. Dabei ist eine erste Bearbeitungsstation als Stanzbearbeitungsstation ausgestaltet, zur Bildung eines Deckelrings mit einer zentralen Entnahmeöffnung, die von einem Siegelflansch umgeben ist, aus einem Deckelrohling durch Stanzbearbeitung desselben mit einem Stanzwerkzeug, welches eine Matrize und einen Schneidstempel umfasst. Eine zweite Bearbeitungsstation der Vorrichtung ist ausgestaltet zur Bildung eines von dem Deckelring abragenden Kragens, eine dritte Bearbeitungsstation zum Einrollen des Kragens zu einem "Curl" und eine vierte Bearbeitungsstation zum Aufsiegeln oder zum Aufkleben einer Aufreissfolie auf den Siegelflansch. Eine derartige Vorrichtung wurde einleitend anhand der Figuren 1 bis 6 beschrieben.

Erfindungsgemäss ist die erste Bearbeitungsstation derartig ausgestaltet, dass bei der Stanzbearbeitung die Matrize auf der bei der späteren bestimmungsgemässen Verwendung des herzustellenden Deckels die Deckelinnenseite bildende Seite (bestimmungsgemässen Deckelinnenseite) angeordnet wird und der Schneidstempel von der anderen Seite her, also von der bei der späteren bestimmungsgemässen Verwendung des herzustellenden Deckels die Deckelaussenseite bildende Seite (bestimmungsgemässen Deckelaussenseite) her, unter einem Ausstanzen eines Stanzbatzens in die Matrize eingefahren wird. Dabei sind Einrichtungen vorhanden, um den Stanzbatzen mittels Druckluft durch die Matrize hindurch zu einer der ersten Bearbeitungsstation zugeordneten zweiten Fördereinrichtung zu befördern, mit welcher der Stanzbatzen im bestimmungsgemässen Betrieb der Vorrichtung aus dem Werkzeugbereich entfernt wird.

Derartige Vorrichtungen zur Herstellung von Aufreissdeckeln weisen die bereits anlässlich der Darlegung des Verfahrens erwähnten Vorteile auf und lassen sich mit sehr geringem anlagentechnischen Modifikationsaufwand aus bestehenden Anlagen bilden, bei im Wesentlichen unverändertem Verfahrensablauf und Anlagenkonzept.

Die zweite Fördereinrichtung ist bevorzugterweise ein Magnet-Förderband oder ein Vakuum-Förderband, mit welchem die Stanzbatzen aus dem Werkzeugbereich entfernt werden können.

Der Schneidstempel weist mit Vorteil ein oder mehrere Luftkanäle auf, zum Transport der Druckluft innerhalb von diesem, welche im bestimmungsgemässen Betrieb verwendet wird um den Stanzbatzen mittels Druckluft durch die Matrize hindurch zu der zweiten Fördereinrichtung zu fördern.

Hierzu weist der Schneidstempel mit Vorteil auf seiner dem Deckelrohling bzw. dem Stanzbatzen zugewandten Seite eine oder mehrere Austrittsöffnungen für die Druckluft auf. Auf diese Weise kann der Stanzbatzen direkt auf seiner dem Schneidstempel zugewandten Seite mit Druckluft beaufschlagt werden und dadurch zuverlässig von diesem weg zur zweiten Fördereinrichtung geführt werden.

Besonders bevorzugt ist es, wenn der Schneidstempel über mehrere, z.B. drei, insbesondere identische Austrittsöffnungen verfügt, welche identische Abstände zueinander aufweisen. Durch eine derartige Konfiguration der Austrittsöffnungen lässt sich ein Verkanten des Stanzbatzens in der Matrize wirkungsvoll verhindern.

Weiter ist es bevorzugt, dass die Vorrichtung über eine Steuerungseinrichtung verfügt, mit welcher im bestimmungsgemässen Betrieb die Druckluft, welche zur Förderung des Stanzbatzens zur zweiten Fördereinrichtung verwendet wird, intermittierend bereitgestellt werden kann bzw. wird, und zwar bevorzugterweise derart, dass bei geöffnetem Werkzeug keine Druckluft bereitgestellt wird und bei geschlossenem Werkzeug Druckluft bereitgestellt wird, insbesondere ab Erreichen des Bewegungsendpunktes des Schneidstempels. Hierdurch kann die Prozessführung vereinfacht werden und Energie gespart werden.

In einer ersten bevorzugten Variante der erfindungsgemässen Vorrichtung ist die dritte Bearbeitungsstation derartig ausgebildet, dass der Kragen, welcher aus dem Rand der Entnahmeöffnung durch Ziehen gebildet wird, zur Entnahmeöffnung hin eingerollt wird, zu einem C-Curl oder zu einem Retort-Curl.

In einer zweiten bevorzugten Variante der erfindungsgemässen Vorrichtung ist die dritte Bearbeitungsstation derartig ausgebildet, dass der Kragen, welcher aus dem Rand der Entnahmeöffnung durch Ziehen gebildet wird, von der Entnahmeöffnung weg eingerollt wird, zu einem Reverse-C-Curl oder zu einem Reverse-Retort-Curl. Bei dieser zweiten Variante kommen die Vorteile der Erfindung besonders deutlich zum Tragen.

Weiter ist es bei der erfindungsgemässen Vorrichtung bevorzugt, dass diese derartig ausgebildet ist, dass bei der Stanzbearbeitung der Schneidstempel bewegt wird und die Matrize stationär ist, dass bei der Schneidbearbeitung der Schneidstempel von unten nach oben in die Matrize eindringt und/oder dass der Deckelring zwischen dem Einrollen des Kragens und dem Aufsiegeln bzw. Aufkleben der Aufreissfolie in einer Wendestation gewendet wird. Hierdurch wird es möglich, heute bekannte und etablierte Produktionsanlagen mit einer geringen Modifikation der Stanzbearbeitungsstation zu einer erfindungsgemässen Vorrichtung umzubauen. Eine entsprechende erfindungsgemässe Stanzbearbeitungsstation ist Gegenstand des dritten Aspekts der Erfindung, welcher noch erläutert wird.

Bevorzugterweise weist die erste Fördereinrichtung eine erste Transportrichtung auf und die zweite Fördereinrichtung eine zweite Transportrichtung, welche quer zu der ersten Transportrichtung verläuft, mit Vorteil senkrecht zu der ersten Transportrichtung. Hierdurch ergibt sich der Vorteil, dass die Stanzbatzen mit der Fördereinrichtung direkt in den Bereich vor oder hinter der Produktionsanlage abgeführt werden können.

Ein dritter nicht beanspruchter Aspekt der Erfindung betrifft eine Stanzbearbeitungsstation für eine Vorrichtung gemäss dem zweiten Aspekt der Erfindung, zur Bildung eines Deckelrings mit einer zentralen Entnahmeöffnung, die von einem Siegelflansch umgeben ist, aus einem Deckelrohling durch Stanzbearbeitung.

Die Stanzbearbeitungsstation umfasst ein Stanzwerkzeug mit einer feststehenden Matrize und einem im bestimmungsgemässen Stanzbetrieb von unten gegen die Matrize arbeitenden und dabei unter Ausstanzen eines Stanzbatzens in die Matrize einfahrenden Schneidstempel.

Zudem umfasst sie Einrichtungen, um den Stanzbatzen im bestimmungsgemässen Stanzbetrieb mittels Druckluft entgegen der Schwerkraft durch die Matrize hindurch zu einer der Stanzbearbeitungsstation zugeordneten Fördereinrichtung zum Entfernen des Stanzbatzens aus dem Werkzeugbereich zu fördern.

Mit derartigen Stanzbearbeitungsstationen lassen sich heute bekannte und etablierte Produktionsanlagen wie eingangs beschrieben in erfindungsgemässe Vorrichtungen gemäss dem zweiten Aspekt der Erfindung konvertieren.

Ein vierter nicht beanspruchter Aspekt der Erfindung betrifft einen Aufreissdeckel hergestellt oder herstellbar mit dem Verfahren gemäss dem ersten Aspekt der Erfindung. Derartige Aufreissdeckel stellen eine bedeutende Handelsform der Erfindung dar.

### Kurze Beschreibung der Zeichnungen

Weitere Ausgestaltungen, Vorteile und Anwendungen der Erfindung ergeben sich aus den abhängigen Ansprüchen und aus der nun folgenden Beschreibung anhand der Figuren. Dabei zeigen:
Fig. 1 einen Vertikalschnitt durch einen Deckelrohling 9;
die Figuren 2 bis 4 Vertikalschnitte durch einen Deckelring 8 in unterschiedlich weit fortgeschrittenen Fertigungsstadien;
Fig. 5 einen Vertikalschnitt durch einen fertiggestellten Aufreissdeckel 27;
Fig. 6 eine schematische Seitenansicht einer Vorrichtung nach Stand der Technik zur Herstellung von Aufreissdeckeln bzw. zur Durchführung der Schritte gemäss den Figuren 1 bis 5;

die Figuren 7a bis 7e Vertikalschnitte quer zur Deckeltransportrichtung A durch das Bearbeitungswerkzeug der Stanzbearbeitungsstation 14 aus Fig. 6 in unterschiedlich weit fortgeschrittenen Werkzeugpositionen bei der Bearbeitung eines Deckelrohlings gemäss dem Stand der Technik; und
die Figuren 8a bis 8e Vertikalschnitte quer zur Deckeltransportrichtung A durch das Bearbeitungswerkzeug der Stanzbearbeitungsstation bei einer erfindungsgemässen Vorrichtung in unterschiedlich weit fortgeschrittenen Werkzeugpositionen bei der erfindungsgemässen Bearbeitung eines Deckelrohlings.

### Wege zur Ausführung der Erfindung

Einleitend ist mit Bezugnahme auf die Figuren 1 bis 6 die dem Fachmann bekannte Herstellung von Aufreissdeckeln 27 nach dem Stand der Technik erläutert worden. Auf diese Erläuterung wird hier verwiesen, um auf eine Wiederholung zu verzichten.

Nachfolgend wird das Vorgehen gemäss der Erfindung beschrieben, wobei auf die bekannte Vorrichtung und die bekannten, vorgängig erläuterten Herstellungsschritte Bezug genommen wird, soweit dies notwendig ist. Insbesondere wird auch bei der Vorrichtung und beim Verfahren gemäss der Erfindung für die Bildung des Deckelrings 8 aus dem Deckelrohling 9 und für die Aufsiegelung der Aufreissfolie 24 so vorgegangen wie dem Fachmann schon bekannt.

Die Figuren 7a bis 7e zeigen das Bearbeitungswerkzeug der Stanzbearbeitungsstation 14 aus Fig. 6 in unterschiedlich weit fortgeschrittenen Werkzeugpositionen bei der Bearbeitung eines Deckelrohlings 9 gemäss dem Stand der Technik.

Wie zu erkennen ist, umfasst das Werkzeug einen oberen Werkzeugteil 1, mit einem Schneidstempel 2,3 umfassend einen Schneidring 2 und einen Schneidringträger 3 und mit einem Klemmring 4, und einen unteren Werkzeugteil 5, mit einer Matrize 6 und einem Matrizenträger 7.

Der obere Werkzeugteil 1 mit dem Schneidstempel 2, 3 ist feststehend und der untere Werkzeugteil 5 mit der Matrize 6 arbeitet gegen den oberen Werkzeugteil 1.

In der in Fig. 7a dargestellten Werkzeugposition ist das Werkzeug geöffnet und es befindet sich kein Deckelrohling 9 im geöffneten Werkzeug.

Ausgehend von dieser Situation wird mit der Fördereinrichtung 13 ein Deckelrohling 9 in horizontaler Richtung in das Werkzeug eingebracht (siehe Fig. 7b) derart, dass die bei der späteren bestimmungsgemässen Verwendung des herzustellenden Deckels die Deckelaussenseite bildende Seite (bestimmungsgemässe Deckelaussenseite) nach unten zeigt.

Der untere Werkzeugteil 5 wird sodann nach oben gefahren, bis der Deckelrohling 9 zwischen dem Klemmring 4 und dem Matrizenträger 7 geklemmt ist (siehe Fig. 7c).

Bei der anschliessenden weiteren Aufwärtsbewegung des unteren Werkzeugteils 5 wird der Klemmring 4 entgegen der Kraft von Druckfedern 29, welche im oberen Werkzeugteil 1 angeordnet sind, nach oben verschoben, und der Schneidstempel 2, 3 dringt in die Matrize 6 ein (siehe Fig. 7d). Dabei stanzt er nach unten einen Stanzbutzen 16 aus dem Deckelrohling 9 aus, welcher über eine Abführungsöffnung 30 im Untergestell 31 der Stanzbearbeitungsstation 14 durch Schwerkraftförderung abgeführt wird (siehe Figuren 7d und 7e).

Hat die Matrize 6 ihren Bewegungsendpunkt gegenüber dem Schneidstempel 2, 3 erreicht, wie in Fig. 7e dargestellt, so fährt der untere Werkzeugteil 5 zurück in die in Fig. 7a gezeigte untere Position und der durch die Stanzbearbeitung erhaltene Deckelring 8 wird mit der Fördereinrichtung 13 zur nächsten Bearbeitungsstation 19 transportiert.

Die Figuren 8a bis 8e zeigen Vertikalschnitte quer zur Deckeltransportrichtung A durch das Bearbeitungswerkzeug der Stanzbearbeitungsstation bei einer erfindungsgemässen Vorrichtung in unterschiedlich weit fortgeschrittenen Werkzeugpositionen bei der erfindungsgemässen Bearbeitung eines Deckelrohlings 9. Diese Vorrichtung unterscheidet sich lediglich durch die Stanzbearbeitungsstation von der in Fig. 6 gezeigten Vorrichtung gemäss dem Stand der Technik.

Wie zu erkennen ist, umfasst das Werkzeug auch hier einen feststehenden oberen Werkzeugteil 1 und einen gegen den oberen Werkzeugteil arbeitenden unteren Werkzeugteil 5. Im Gegensatz zu der Stanzbearbeitungsstation 14 gemäss den Figuren 7a-7e weist jedoch hier der obere Werkzeugteil 1 eine Matrize 6 und einen Matrizenträger 7 auf, welcher oberhalb der Matrize 6 einen Raum 32 bildet, in den ein Vakuum- oder Magnet-Förderband 33 horizontal derartig hineinragt, dass es die nach oben zeigende Öffnung der Matrize 6 im Wesentlichen vollständig überspannt.

Der untere Werkzeugteil 5 weist einen Schneidstempel 2, 3 umfassend einen Schneidring 2 und einen Schneidringträger 3 auf, sowie einen Klemmring 4. Wie zu erkennen ist, weist der Schneidringträger 3 interne Luftkanäle 34 auf, welche in mehrere auf der Oberseite des Schneidstempels 2, 3 angeordnete Austrittsöffnungen 35 münden.

In der in Fig. 8a dargestellten Werkzeugposition ist das Werkzeug geöffnet und es befindet sich kein Deckelrohling 9 im geöffneten Werkzeug.

Ausgehend von dieser Situation wird mit der Fördereinrichtung 13 ein Deckelrohling 9 in horizontaler Richtung in das Werkzeug eingebracht (siehe Fig. 8b) derart, dass die bei der späteren bestimmungsgemässen Verwendung des herzustellenden Deckels die Deckelaussenseite bildende Seite (bestimmungsgemässe Deckelaussenseite) nach unten zeigt.

Der untere Werkzeugteil 5 wird sodann nach oben gefahren, bis der Deckelrohling 9 zwischen dem Klemmring 4 und der Matrize 6 geklemmt ist (siehe Fig. 8c).

Bei der anschliessenden weiteren Aufwärtsbewegung des unteren Werkzeugteils 5 fährt der Schneidstempel 2 aus dem Klemmring 4, welcher mit dem geklemmten Deckelrohling 9 an der Matrize 6 ansteht, aus und dringt in die Matrize 6 ein. Dabei stanzt er nach oben einen Stanzbutzen 16 aus dem Deckelrohling 9 aus (siehe Fig. 8d).

Sobald der Schneidstempel 2 seinen Bewegungsendpunkt gegenüber der Matrize 6 erreicht hat, d.h. er befindet sich im oberen Totpunkt seiner Bewegung, wie in Fig. 8e dargestellt, werden die Luftkanäle 34 im Schneidstempel 2, 3 kurzzeitig mit Druckluft beaufschlagt. Hierdurch wird der Stanzbatzen 16 durch die Matrize 6 hindurch gegen das Vakuum- oder Magnet-Förderband 33 geführt und anschliessend von diesem in einer Richtung B, welche quer zur Deckelförderrichtung A verläuft, aus dem Werkzeugbereich entfernt (siehe Fig. 8e).

Anschliessend fährt der untere Werkzeugteil zurück in die in Fig. 8a gezeigte untere Position und der durch die Stanzbearbeitung erhaltene Deckelring 8 wird mit der Fördereinrichtung 13 zur nächsten Bearbeitungsstation 19 transportiert.

Während in der vorliegenden Anmeldung bevorzugte Ausführungen der Erfindung beschrieben sind, ist klar darauf hinzuweisen, dass die Erfindung nicht auf diese beschränkt ist und auch in anderer Weise innerhalb des Umfangs der folgenden Ansprüche ausgeführt werden kann.

## Patentansprüche

1. Verfahren zur Herstellung eines Aufreissdeckels (27),
wobei aus einem Deckelrohling (9) durch eine Stanzbearbeitung mit einem Stanzwerkzeug (1, 5) umfassend eine Matrize (6) und einen Schneidstempel (2, 3) ein Deckelring (8) mit einer zentralen Entnahmeöffnung (17) gebildet wird, die von einem Siegelflansch (18) umgeben ist;
wobei der Rand der Entnahmeöffnung (17) durch Ziehen zu einem auf der bestimmungsgemässen Deckelinnenseite von dem Siegelflansch (18) weg ragenden Kragen (20) geformt wird;
wobei der Kragen (20) an seinem freien Ende eingerollt wird;
und wobei auf den Siegelflansch (18) auf der bestimmungsgemässen Deckelaussenseite eine Aufreissfolie (24) aufgesiegelt oder aufgeklebt wird;
**dadurch gekennzeichnet, dass** bei der Stanzbearbeitung die Matrize (6) auf der bestimmungsgemässen Deckelinnenseite angeordnet wird und der Schneidstempel (2, 3) von der bestimmungsgemässen Deckelaussenseite her unter einem Ausstanzen eines Stanzbatzens (16) in die Matrize (6) eingefahren wird und dass der Stanzbatzen (16) mittels Druckluft durch die Matrize (6) hindurch zu einer Fördereinrichtung (33) gefördert wird, mit welcher er aus dem Werkzeugbereich entfernt wird.

2. Verfahren nach Anspruch 1, **dadurch gekennzeichnet, dass** der Deckelrohling (9) aus einem ferromagnetischen Material besteht und die Fördereinrichtung ein magnetisches Förderband (33) ist.

3. Verfahren nach Anspruch 1, **dadurch gekennzeichnet, dass** der Deckelrohling (9) aus einem ferromagnetischen oder aus einem nicht-ferromagnetischen Material besteht und die Fördereinrichtung ein Vakuum-Förderband (33) ist.

4. Verfahren nach einem der vorangehenden Ansprüche, **dadurch gekennzeichnet, dass** die Druckluft, welche zur Förderung des Stanzbatzens (16) zur Fördereinrichtung (33) verwendet wird, durch den Schneidstempel (2, 3) hindurch zugeführt wird.

5. Verfahren nach Anspruch 4, **dadurch gekennzeichnet, dass** die durch den Schneidstempel (2, 3) hindurchgeführte Druckluft auf der dem Deckelrohling (9) bzw. dem Stanzbatzen (16) zugewandten Seite des Schneidstempels (2, 3) über eine oder mehrere Austrittsöffnungen (35) zum Austritt gebracht wird, insbesondere über mehrere Austrittsöffnungen (35), welche identische Abstände zueinander aufweisen.

6. Verfahren nach Anspruch 5, **dadurch gekennzeichnet, dass** die Druckluft, welche zur Förderung des Stanzbatzens (16) zur Fördereinrichtung (33) verwendet wird, intermittierend bereitgestellt wird, insbesondere derart, dass bei geöffnetem Werkzeug (1, 5) keine Druckluft bereitgestellt wird und bei geschlossenem Werkzeug (1, 5) Druckluft bereitgestellt wird, insbesondere als kurzzeitiger Druckstoss.

7. Verfahren nach Anspruch 6, **dadurch gekennzeichnet, dass** die Austrittsöffnungen (35) erst beginnend mit Beginn der Stanzbearbeitung oder erst nach erfolgter Stanzbearbeitung mit der Druckluft beaufschlagt werden, insbesondere ab Erreichen des Bewegungsendpunktes des Schneidstempels (2, 3).

8. Verfahren nach einem der vorangehenden Ansprüche, **dadurch gekennzeichnet, dass** der Kragen (20) zur Entnahmeöffnung (17) hin eingerollt wird, zu einem C-Curl oder zu einem Retort-Curl.

9. Verfahren nach einem der Ansprüche 1 bis 7, **dadurch gekennzeichnet, dass** der Kragen (20) von der Entnahmeöffnung (17) weg eingerollt wird, zu einem Reverse-C-Curl oder zu einem Reverse-Retort-Curl.

10. Verfahren nach einem der vorangehenden Ansprüche, **dadurch gekennzeichnet, dass** bei der Stanzbearbeitung der Schneidstempel (2, 3) bewegt wird und die Matrize (6) stationär ist.

11. Verfahren nach einem der vorangehenden Ansprüche, **dadurch gekennzeichnet, dass** bei der Schneidbearbeitung der Schneidstempel (2, 3) von unten nach oben in die Matrize (6) eindringt.

12. Verfahren nach einem der vorangehenden Ansprüche, **dadurch gekennzeichnet, dass** der Deckelring (8) zwischen dem Einrollen des Kragens (20) und dem Aufsiegeln bzw. Aufkleben der Aufreissfolie (24) gewendet wird.

13. Verfahren nach einem der vorangehenden Ansprüche, **dadurch gekennzeichnet, dass** nach der Stanzbearbeitung der Deckelring (8) in einer ersten Transportrichtung (A) aus dem Schneidwerkzeug (1, 5) gefördert wird und der Stanzbatzen (16) mit der Fördereinrichtung (33) in einer zweiten Transportrichtung (B) aus dem Werkzeugbereich entfernt wird, welche quer zur ersten Transportrichtung (A) verläuft, insbesondere senkrecht zur ersten Transportrichtung.

## Claims

1. Method for manufacturing a tear-open lid (27),
wherein a lid ring (8) with a central removal opening (17) surrounded by a sealing flange (18) is formed from a lid blank (9) by punching with a punching tool (1, 5) comprising a die (6) and a cutting punch (2, 3);
wherein the edge of the removal opening (17) is formed by drawing to form a collar (20) which projects away from the sealing flange (18) on the intended inside of the cover;
wherein the collar (20) is rolled up at its free end;
and wherein a tear-open film (24) is sealed or glued onto the sealing flange (18) on the intended outer side of the lid;
**characterized in that** in the punching operation, the die (6) is arranged on the intended inside of the cover and the cutting punch (2, 3) is moved into the die (6) from the intended outside of the cover, while punching a punching lot (16), and **in that** the punching lot (16) is conveyed by means of compressed air through the die (6) to a conveying device (33), by means of which it is removed from the tool area.

2. Method according to claim 1, **characterized in that** the lid blank (9) consists of a ferromagnetic material and the conveying device is a magnetic conveyor belt (33).

3. Method according to claim 1, **characterized in that** the lid blank (9) consists of a ferromagnetic or a non-ferromagnetic material and the conveying device is a vacuum conveyor belt (33).

4. Method according to one of the preceding claims, **characterized in that** the compressed air used to convey the punching lot (16) to the conveying device (33) is supplied through the cutting punch (2, 3).

5. Method according to claim 4, **characterized in that** the compressed air that is passed through the cutting punch (2, 3) is made to exit, on that side of the cutting punch (2, 3) that faces the lid blank (9) or the punching lot (16), via one or more outlet openings (35), in particular via a plurality of outlet openings (35) which are at identical distances from one another.

6. Method according to claim 5, **characterized in that** the compressed air used to convey the punching lot (16) to the conveying device (33) is provided intermittently, in particular in such a way that no compressed air is provided when the tool (1, 5) is open and compressed air is provided when the tool (1, 5) is closed, in particular as a brief pressure surge.

7. Method according to claim 6, **characterized in that** the outlet openings (35) are not subjected to compressed air until the start of the punching operation or only after punching has been completed, in particular not until the cutting punch (2, 3) has reached the end point of its movement.

8. Method according to one of the preceding claims, **characterized in that** the collar (20) is rolled towards the removal opening (17), to form a C-curl or a Retort-curl.

9. Method according to one of claims 1 to 7, **characterized in that** the collar (20) is rolled away from the removal opening (17), to form a reverse C-curl or a reverse retort curl.

10. Method according to one of the preceding claim, **characterized in that** the cutting punch (2, 3) is moved and the die (6) is stationary during punching.

11. Method according to one of the preceding claim, **characterized in that** the cutting punch (2, 3) penetrates the die (6) from bottom to top during cutting.

12. Method according to one of the preceding claims, **characterized in that** the cover ring (8) is turned between the curling of the collar (20) and the sealing or gluing on of the tear-open film (24).

13. Method according to one of the preceding claims, **characterized in that** after the punching operation the lid ring (8) is conveyed out of the cutting tool (1, 5) in a first transport direction (A) and the punching lot (16) is removed from the tool area by the conveying device (33) in a second transport direction (B) which extends transversely to the first transport direction (A), in particular perpendicularly to the first transport direction.

## Revendications

1. Procédé de fabrication d'un couvercle à ouverture par déchirement (27),
dans lequel un anneau de couvercle (8) avec une ouverture de prélèvement centrale (17) entourée d'une bride de scellement (18) est formé à partir d'une ébauche de couvercle (9) par un processus d'estampage avec un outil de découpe (1, 5) comprenant une matrice (6) et un poinçon de découpe (2, 3) ;
le bord de l'ouverture de prélèvement (17) étant formé par étirage pour former un collet (20) qui dépasse de la bride de scellement (18) sur le côté intérieur du couvercle prévu à cet effet ;
le collet (20) étant enroulé à son extrémité libre ;
et une feuille d'arrachage (24) étant scellée ou collée sur la bride de scellement (18) sur le côté extérieur du couvercle prévu à cet effet ;
caractérisé en que lors de l'estampage, la matrice (6) est placée sur le côté intérieur du couvercle prévu à cet effet et que le poinçon de découpe (2, 3) est introduit dans la matrice (6) depuis le côté extérieur du couvercle prévu à cet effet, en découpant un morceau de découpe (16), et que le morceau de découpe (16) est transporté à travers la matrice (6) vers un dispositif de transport (33) qui l'évacue de la zone de l'outil.

2. Procédé selon la revendication 1, **caractérisé en ce que** l'ébauche de couvercle (9) est constituée d'un matériau ferromagnétique et le dispositif de transport est une bande transporteuse magnétique (33).

3. Procédé selon la revendication 1, **caractérisé en ce que** l'ébauche de couvercle (9) est constituée d'un matériau ferromagnétique ou non ferromagnétique et le dispositif de transport est une bande transporteuse à vide (33).

4. Procédé selon l'une des revendications précédentes, **caractérisé en ce que** l'air comprimé, qui est utilisé pour transporter le morceau de découpe (16) vers le dispositif de transport (33), est acheminé à travers le poinçon de découpe (2, 3).

5. Procédé selon la revendication 4, **caractérisé en ce que** l'air comprimé qui passe à travers le poinçon de découpe (2, 3) est évacué par une ou plusieurs ouvertures de sortie (35) situées sur le côté du poinçon (2, 3) tourné vers l'ébauche de couvercle (9) ou le morceau de découpe (16), en particulier par plusieurs ouvertures de sortie (35) qui sont équidistantes les unes des autres.

6. Procédé selon la revendication 5, **caractérisé en ce que** l'air comprimé, qui est utilisé pour transporter le morceau de découpe (16) vers le dispositif de transport (33), est fourni par intermittence, en particulier de telle sorte que lorsque l'outil (1, 5) est ouvert, aucun air comprimé n'est fourni et que lorsque l'outil (1, 5) est fermé, de l'air comprimé est fourni, en particulier sous la forme d'une courte impulsion de pression.

7. Procédé selon la revendication 6, **caractérisé en ce que** les ouvertures de sortie (35) ne sont alimentés en air comprimé qu'à partir du début de l'opération de découpage ou seulement après que l'opération de découpage a été effectuée, en particulier à partir du moment où le poinçon de découpe (2, 3) a atteint la fin de sa course.

8. Procédé selon l'une des revendications précédentes, **caractérisé en ce que** le collet (20) est enroulé vers l'ouverture de prélèvement (17), en un C-Curl ou en un Retort-Curl.

9. Procédé selon l'une des revendications 1 à 7, **caractérisé en ce que** le collet (20) est enroulé en s'éloignant de l'ouverture de prélèvement (17), pour former un C-Curl inversé ou un Retort-Curl inversé.

10. Procédé selon l'une des revendications précédentes, **caractérisé en ce que**, lors du découpage, le poinçon (2, 3) est déplacé et la matrice (6) est fixe.

11. Procédé selon l'une des revendications précédentes, **caractérisé en ce que**, lors du découpage, le poinçon (2, 3) pénètre de bas en haut dans la matrice (6).

12. Procédé selon l'une des revendications précédentes, **caractérisé en ce que** l'anneau de couvercle (8) est retourné entre l'enroulement du collet (20) et le scellage ou le collage de la feuille d'arrachage (24).

13. Procédé selon l'une des revendications précédentes, **caractérisé en ce que**, après l'opération de découpage, l'anneau de couvercle (8) est évacué de l'outil de découpe (1, 5) dans une première direction de transport (A) et que le morceau de découpe (16) est retiré de la zone de l'outil dans une deuxième direction de transport (B) à l'aide du dispositif de transport (33), laquelle s'étend transversalement à la première direction de transport (A), en particulier perpendiculairement à la première direction de transport.
